# EUROPÄISCHE PATENTSCHRIFT

(11) **EP 0 857 363 B1**
(45) Veröffentlichungstag und Bekanntmachung des Hinweises auf die Patenterteilung: **24.03.1999**
(21) Anmeldenummer: 96922886.5
(22) Anmeldetag: 24.06.1996
(51) Int. Cl.: H01R 27/00, H01R 19/16

(54) **GERÄTESTECKER FÜR ELEKTROGERÄTE**
PLUG CONNECTOR FOR ELECTRICAL DEVICES
CONNECTEUR POUR APPAREILS ELECTRIQUES

(30) Priorität: 28.10.1995 DE 19540304
(43) Veröffentlichungstag der Anmeldung: 12.08.1998
(73) Patentinhaber: Braun Aktiengesellschaft, Frankfurt am Main (DE)
(72) Erfinder: CIMBAL, Jochen, D-61169 Friedberg (DE); SCHAMBERG, Thomas, D-61250 Usingen (DE); DÜRR, Helmut, D-65830 Kriftel (DE)
(86) Internationale Anmeldenummer: EP9602726
(87) Internationale Veröffentlichungsnummer: WO9716873

(56) Entgegenhaltungen:
- BE-A- 678 794
- DE-A- 3 535 564
- DE-C- 371 548
- US-A- 2 323 736
- US-A- 4 078 848
- US-A- 4 997 381

## Beschreibung

Die Erfindung bezieht sich auf ein Elektrogerät für den persönlichen Bedarf, wie z.B. Trockenrasierapparat, Haarschneidemaschine oder Epiliergerät mit einem Gehäuse zur Aufnahme eines Elektromotors, einer Speicherzellenladeschaltung und mit mindestens einer mit dem Elektromotor verbindbaren aufladbaren Speicherzelle sowie mit einer Gerätesteckeraufnahmekammer, in der ein Steckerstifte aufweisender Gerätestecker schwenkbar gelagert ist.

Aus der japanischen Patentveröffentlichung 60-39390 B2 ist ein Elektrogerät mit einem aus einer Gerätesteckeraufnahmekammer herausschwenkbaren Gerätestecker bekannt Der Gerätestecker besteht aus einem Steckergehäuse und zwei vom Steckergehäuse abstehenden blattartig ausgebildeten Steckerstiften.

Aus der US-A-4 997 381 ist ein Elektrogerät mit einem aus einer Breitseite des Gehäuse herausschwenkbaren Gerätestecker bekannt, wobei die beiden blattartig ausgebildeten Steckerstifte in dem Steckergehäuse schwenkbar angeordnet und die beiden runden Steckerstifte in Verlängerung des Steckergehäuses an dem Steckergehäuse befestigt sind. In dem Gehäuse des Elektrogerätes sind eine Gerätesteckeraufnahmekammer und in deren Verlängerung zwei länglich ausgebildete Vertiefungen zur Aufnahme des Gerätesteckers mit den beiden von diesen abstehenden runden Steckerstiften vorgesehen.

Aus der DE 35 35 564 C2 ist ein Elektrogerät mit einem aus einer der Schmalseiten des Elektrogerätegehäuses herausschwenkbaren Steckergehäuses bekannt. Den beiden innerhalb des schwenkbaren Steckergehäuses verschiebbar angeordneten runden Steckerstiften ist eine im Elektrogerätegehäuse ausfahrbar gelagerte Betätigungseinrichtung mit einem Steckerstiftschieber zugeordnet. Im ausgeschwenkten Zustand des Steckergehäuses befindet sich der Steckerstiftschieber in Verlängerung des Steckergehäuses und wird in das Steckergehäuse hineingeschoben, um die Steckerstifte aus dem Steckergehäuse heraus in eine Gebrauchsstellung zu schieben.

Aus dem deutschen Gebrauchsmuster G 83 29 691 (U1) ist es bekannt, den Gerätestecker eines wiederaufladbaren Rasierapparates an einem Ende des Rasierergehäuses verschiebbar anzuordnen, derart, daß die beiden blattartig ausgebildeten an einem Steckergehäuse befestigten Steckerstifte mittels eines im Gehäuseboden angeordneten Betätigungsschalters aus einer der beiden Schmalseiten des Rasierergehäuses zum Anschluß an eine Steckdose einer Spannungsquelle herausgeschoben werden. Um einen sicheren, insbesondere wackelfreien Sitz der aus dem Rasierergehäuse herausragenden Steckerstifte zu gewährleisten ist eine entsprechende Führung und ein relativ langer Abstützbereich des mit den Steckerstiften fest verbundenen Steckergehäuses im Rasierergehäuse sowie die zusätzliche Anordnung eines Puffers erforderlich. Der Raumbedarf einer derartigen Gerätesteckerausbildung ist sonach erheblich.

Elektrogeräte der eingangs genannten Art werden bekanntlich mit unterschiedlichen Gerätesteckern unter Berücksichtigung unterschiedlicher Normvorschriften ausgestattet wie z.B. Gerätestecker mit relativ eng benachbart angeordneten blattartig ausgebildeten Steckerstiften für 110 Volt/125 Volt oder mit runden Steckerstiften für 220 Volt, 230 Volt/240 Volt, die im Vergleich zu den blattartig ausgebildeten Steckerstiften bedingt durch die höhere Spannung einen größeren Abstand zueinander aufweisen. Der nach geltenden Normvorschriften bei runden Steckerstiften einzuhaltende Abstand läßt den Austausch von blattartigen Steckerstiften durch runde Steckerstifte beispielsweise bei der bekannten Anordnung des aus einer Gehäusebreitseite des Rasierapparates herausschwenkbaren Gerätesteckers nach Fig. 18 der japanischen Patentveröffentlichung 60-39390 (B2), bedingt durch das relativ schmal ausgebildete Rasierergehäuse, nicht zu.

Aufgabe der Erfindung ist es, ein Elektrogerät der eingangs genannten Art zu schaffen, bei dem die Anordnung eines Gerätesteckers mit Steckerstiften innerhalb des Gehäuses des Elektrogerätes auf geringstmöglichem Raum gewährleistet ist.

Darüber hinaus soll die Handhabung eines mit einem Gerätestecker ausgestatteten Elektrogerät vereinfacht werden.

Nach der Erfindung wird diese Aufgabe durch die im Anspruch 1 angegebene Merkmalskombination gelöst.

Die Schwenkbarkeit des Gerätesteckers aus einer in einer der Breitseiten des Gehäuses eines Elektrogerätes vorgesehenen Gerätesteckeraufnahmekammer ergibt in Verbindung mit der parallel nebeneinander zu dieser Breitseite angeordneten sowie innerhalb des Gerätesteckergehäuses des Gerätesteckers bewegbar gelagerten Steckerstifte sowie mittels eines ebenfalls im Gerätesteckergehäuse bewegbar angeordneten Betätigungselementes eine kompakte und relativ kleine Baugröße für einen mit runden Steckerstiften ausgestatteten Gerätestecker. Der bei einem derartigen Gerätestecker zur Koppelung mit einer elektrischen Spannung führenden Gerätesteckdose aus dem Gehäuse des Elektrogerätes zwingend herausragende Erstreckungsbereich jedes Gerätesteckergehäuses wird in Verbindung mit dem in das Gehäuse des Elektrogerätes hineinragenden Teil des Gerätesteckers in vorteilhafter Weise genutzt zur Unterbringung der runden Steckerstifte.

Nach einer bevorzugten Ausführungsform der Erfindung ist im Gerätesteckergehäuse wenigstens eine Arretierungsstellung für die Steckerstifte vorgesehen. In weiterer Ausgestaltung dieser Ausführungsform sind die Steckerstifte mittels einer Arretierungsstellung innerhalb des Gerätesteckergehäuses gehalten, um beispielsweise Klappergeräusche während des Transportes des Elektrogerätes oder Behinderungen durch die Steckerstifte im Verlauf des Heraus- bzw. Hineinschwenkens des Gerätesteckergehäuses in und aus der Gerätesteckeraufnahmekammer zu vermeiden. In weiterer Ausgestaltung der beiden zuvor genannten Ausführungsformen nach der Erfindung ist vorgesehen, daß die Steckerstifte mittels einer Arretierungsstellung außerhalb des Gerätesteckergehäuses gehalten sind. Diese Ausführungsform nach der Erfindung begünstigt die Koppelung des Gerätesteckers mit einer Spannung führenden Gerätesteckdose.

Um dem Benutzer den Transport der Steckerstifte aus dem Gerätesteckergehäuse heraus in eine Gebrauchsstellung zu erleichtern, sind die Steckerstifte von wenigstens einer Feder beaufschlagbar. Nach einer besonders einfach herzustellenden Ausführungsform der Erfindung ist die Feder zwischen einer Rückwand des Gerätesteckergehäuses sowie einem mit den Steckerstiften fest verbundenen Steckerstiftschieber angeordnet. In weiterer Ausgestaltung dieser Ausführungsform ist vorgesehen, daß der Steckerstiftschieber über ein Betätigungselement von einer Arretierungsstellung in eine weitere Arretierungsstellung und zurück bewegbar ist. In weiterer Ausgestaltung dieser Ausführungsform ist vorgesehen, daß das Betätigungselement von einer Feder in der jeweiligen Arretierungsstellung gehalten ist.

Um den Gerätestecker einerseits in seiner Nichtgebrauchsstellung, d. h. innerhalb der Gerätesteckeraufnahmekammer und andererseits in seiner Gebrauchssstellung, d. h. in einem aus der Gerätesteckeraufnahmekammer herausgeschwenkten Zustand zu halten, ist in weiterer Ausgestaltung der Erfindung vorgesehen, daß am Gerätesteckergehäuse wenigstens ein Arretierungselement und für jedes Arretierungselement am Gehäuse zwei Rastelemente vorgesehen sind für die Begrenzung der Schwenkbewegung des Gerätesteckers aus dem Gehäuse heraus sowie in das Gehäuse hinein.

Vorzugsweise ist nach einer Ausführungsform der Erfindung der Gerätestecker mittels zweier Lagerbolzen schwenkbar in der Gerätesteckeraufnahmekammer gelagert. In weiterer Ausgestaltung dieser Ausführungsform ist das Schwenklager für die Lagerbolzen durch korrespondierende halbrunde Ausnehmungen in einer ersten und einer zweiten Gehäuseschale des Gehäuses gebildet.

Um die Handhabung des Gerätesteckers zu erleichtern ist nach einer Ausführungsform der Erfindung vorgesehen, daß die beiden Lagerbolzen jeweils in einem Abstand zu einer jeden Stirnseitenwand des Gerätesteckers vorgesehen sind.

Nach einer bevorzugten Ausführungsform der Erfindung ist vorgesehen, daß jeder Steckerstift über einen elektrischen Kontakt im Verlauf der Schwenkbewegung des Gerätesteckers aus der Gerätesteckeraufnahmekammer heraus mit einem elektrischen Kontakt der Speicherzellenladeschaltung koppelbar ist.

Nach einer bevorzugten Ausführungsform der Erfindung ist vorgesehen, daß die Steckerstifte rund ausgebildet sind.

Aufgrund der Tatsache, daß der Abstand von blattartig ausgebildeten Steckerstiften wesentlich geringer ist als der Abstand von rund ausgebildeten Steckerstiften ist nach einer alternativen Ausführungsform der Erfindung vorgesehen, daß die Steckerstifte blattartig ausgebildet sind.

Die Handhabung des Gerätesteckers nach der Erfindung wird nach einer bevorzugten Ausführungsform wesentlich erleichtert dadurch, daß das Betätigungselement in einer Arretierungsstellung gegen ein im Gehäuse vorgesehenes Entriegelungselement bewegbar ist.

In weiterer Ausgestaltung dieser Ausführungsform ist vorgesehen, daß beim Schwenken des Gerätesteckergehäuses in die Gerätesteckeraufnahmekammer hinein, die Steckerstifte mittels des auf das Betätigungselement einwirkenden Entriegelungselementes entriegelbar ist.

Vorzugsweise sind die Steckerstifte von der Feder in Anlage an einer Wand der Gerätesteckeraufnahmekammer gehalten.

Ein wesentlicher Vorteil dieser Ausführungsform besteht darin, daß die entriegelten Steckerstifte beim Schwenken des Gerätesteckers in die Gebrauchsstellung von der Feder automatisch aus dem Gerätesteckergehäuse heraus in eine Arretierungsstellung bewegt werden.

Nach einer weiteren Ausführungsform der Erfindung ist das Entriegelungselement an einer Wand des Gehäuses vorgesehen. Alternativ hierzu ist nach weiteren Ausführungsformen der Erfindung das Entriegelungselement an einer Leiterplatte im Gehäuse vorgesehen. Die Entriegelung des Betätigungselementes wird nach einer bevorzugten Ausführungsform der Erfindung dadurch erleichtert, daß das Entriegelungselement als hervorstehende, abgerundete Leiste ausgebildet ist.

Weitere Vorteile und Einzelheiten der Erfindung ergeben sich aus der nachfolgenden Beschreibung und den Zeichnungen, in denen ein bevorzugtes Ausführungsbeispiel dargestellt ist.

Es zeigt:
- Fig. 1: einen Trockenrasierapparat mit einem Scherkopf und einem am unteren Ende in einer Breitseite des Gehäuses vorgesehenen Gerätesteckeraufnahmekammer mit einem darin befindlichen Gerätestecker,
- Fig. 2: eine perspektivische Darstellung des Gehäuses des Trockenrasierapprates nach Fig. 1 mit einer abgenommenen ersten Gehäuseschale, einem in eine Gebrauchsstellung geschwenkten Gerätestecker sowie einer Speicherzellenladeschaltung mit einer Speicherzelle und einem Elektromotor,
- Fig. 3: einen Trockenrasierapparat nach Fig. 1 und 2 mit einem aus einer der Breitseiten des Gehäuses herausgeschwenkten Gerätestecker mit aus dem Gerätesteckergehäuse herausragenden Steckerstiften,
- Fig. 4: eine Seitenansicht eines Gerätesteckers mit aus dem Gerätesteckergehäuse herausragenden runden Steckerstiften sowie aus einer Rückwand herausragenden elektrischen Kontakten,
- Fig. 5: einen Schnitt A-A durch den Gerätestecker nach Fig. 4,
- Fig. 6: eine perspektivische Darstellung des Gehäuses des Trockenrasierapparates nach Fig. 1 mit einer von einem U-förmigen Rahmen abgenommenen zweiten Gehäuseschale mit elektrischen Kontaktelementen des Gerätesteckers und der Speicherzellenladeschaltung,
- Fig. 7: einen Schnitt durch den Gerätestecker und das Gehäuse im Bereich der Arretierungselemente für den Gerätestecker im Gehäuse,
- Fig. 8: einen Längsschnitt durch den unteren Teil des Gehäuses und des Gerätesteckers im Bereich der Arretierungselemente sowie der Rastelemente für den Schwenkbereich des Gerätesteckers.
- Fig. 9: einen Schnitt T-T durch den unteren Teil des Gehäuses nach Fig. 7.
- Fig.10: eine perspektivische Darstellung des Gehäuses eines Trockenrasierapparates nach Fig. 2 mit einem Entriegelungselement für das Betätigungselement.
- Fig.11: eine perspektivische Darstellung des Gehäuses eines Trockenrasierapparates nach den Figuren 1 und 2 mit einem schwenkbar gelagerten Gerätestecker und einem Entriegelungselement.

Fig. 1 zeigt ein Elektrogerät und zwar einen elektrischen Trockenrasierapparat mit einem Kurzhaarschneidsystem K bestehend aus einem in einem Obermesserrahmen 1 eingespannten Obermesser 2 sowie einem elektrische und mechanische Antriebselemente umgebenden Gehäuse 3, das wie aus Fig. 3 ersichtlich aus einem Rahmen 4, einer ersten Gehäuseschale 5 sowie einer zweiten Gehäuseschale 6 zusammengesetzt ist. In der ersten Gehäuseschale sind wenigstens ein Betätigungselement zum Ein- und Ausschalten des Trockenrasierapparates sowie ein Arretierungselement zum Arretieren des Betätigungselementes in der Ausschaltposition - nicht dargestellt - vorgesehen. Entgegengesetzt zum Kurzhaarschneidsystem K ist in der ersten Gehäuseschale 5 unmittelbar benachbart zur Bodenwand 9 eine sich in das Innere des Gehäuses 3 hineinerstreckende Gerätesteckeraufnahmekammer 7 vorgesehen, in der ein Gerätestecker 8 um eine parallel zur Bodenwand 9 verlaufende Schwenkachse schwenkbar gelagert ist. An der der Bodenwand 9 des Gehäuses 3 zugewandten Stirnseitenwand 10 des Gerätesteckers 8 sind zwei elektrische Kontakte 11 und 12 sichtbar dargestellt. Gegenüberliegend zur Stirnseitenwand 10 sind in der Stirnseitenwand 73 zwei Öffnungen für den Durchtritt der Steckerstifte 25, 26 - siehe Fig. 2 - vorgesehen.

Fig. 2 zeigt eine perspektivische Darstellung des Gehäuses 3 nach Fig. 1 mit einem abgenommenen Kurzhaarschneidsystem K sowie mit einer abgenommenen ersten Gehäuseschale 5. Zwischen den beiden schmalen Stirnwangen 13 und 14 des Rahmens 4 ist eine Speicherzellenladeschaltung 15 auf einer Leiterplatte 16 einschließlich einer Speicherzelle 17 angeordnet. Benachbart zur Speicherzelle 17 ist ein Elektromotor 18 im Gehäuse 3 zum Antrieb eines Schneidmessers eines Kurzhaarschneidsystems des Trockenrasierers angeordnet. An der zweiten Gehäuseschale 6 sind zwei Lagerarme 19 und 20 zur Lagerung des Gerätesteckers 8 mittels zweier Lagerbolzen 21 und 22 angeformt. Das Lager für die Lagerbolzen 21 und 22 wird gebildet durch korrespondierende halbrunde Ausnehmungen 60, 61, die einerseits in den Lagerarmen 21 und 22 der zweiten Gehäuseschale 6 sowie in an der ersten Gehäuseschale 5 vorgesehenen Lagerarmen 23 und 24 vorgesehen sind. Einzelheiten der Lagerausbildung für die Lagerbolzen 21 und 22 sind in der Schnittdarstellung nach Fig. 9 aufgezeigt.

Die Ausführungsform nach Fig. 2 zeigt den Gerätestecker 8 in einem aus der Breitseite des Gehäuses 3 herausgeschwenkten Zustand mit einem in der Nähe der Leiterplatte 16 befindlichen Betätigungselement 28 mittels dem die Steckerstifte 25 und 26 aus dem Gerätesteckergehäuse 27 heraus in eine Gebrauchsstellung bewegt werden - siehe Fig. 3 -. Der Gerätestecker 8 besteht aus einem Gerätesteckergehäuse 27, in dem die Steckerstifte 25 und 26 über ihre gesamte Länge aufgenommen sind.

Fig. 3 zeigt eine perspektivische Darstellung des Trockenrasierapparates nach den Fig. 1 und 2 mit einem durch Zusammenfügen der ersten Gehäuseschale 5 und der zweiten Gehäuseschale 6 mit dem Rahmen 4 gebildeten allseits geschlossenen Gehäuse 3. In der Ereitseite B des Gehäuses 3 ist der Gerätestecker 8 aus der in der ersten Gehäuseschale 5 eingeformten Gerätesteckeraufnahmekammer 7 in eine für den Anschluß des Gerätesteckers 8 an eine nicht dargestellte Gerätesteckdose geschwenkte Gebrauchsstellung herausgeschwenkt, wobei die Steckerstifte 25, 26 mittels Verschiebung des Betätigungselementes 28 von der in Fig. 2 dargestellten Position in Richtung der Steckerstifte 25 und 26 in die in Fig. 3 dargestelite Position aus dem Gerätesteckergehäuse 27 herausbewegt und verriegelt wurden - siehe Fig. 5 -.

Im Verlauf der Schwenkbewegung des Gerätesteckers 8 aus der Gerätesteckeraufnahmekammer 7 heraus in einem im wesentlichen rechtwinklig zur Breitseite B des Gehäuses 3 vorgesehene Verriegelungsposition - siehe Fig. 6, 7 und 8 - gelangen die elektrischen Kontakte 11 und 12 in Kontakt mit den elektrischen Kontakten 30 und 31, wodurch ein ungehinderter Stromfluß von den Steckerstiften 25 und 26 zu der im Gehäuse 3 befindlichen Speicherzellenladeschaltung 15 gewährleistet ist.

Fig. 4 zeigt eine Seitenansicht eines aus dem Gehäuse 3 herausgenommenen Gerätesteckers 8 mit aus dessen Gerätesteckergehäuse 27 herausragenden Steckerstiften 25 und 26 sowie elektrischen Kontakten 11 und 12 sowie eine zwischen der Rückwand 10 des Geratesteckergehauses 27 und dem Betätigungselement 28 angeordnete Feder 29. An zwei gegenüberliegenden Seitenwänden des Gerätesteckergehäuses 27 ist jeweils ein Lagerbolzen 21,22 angeformt, über die der Gerätestecker 8 in dem Gehäuse 3 schwenkbar gelagert ist.

Die Ausführungsform nach Fig. 4 zeigt darüber hinaus die Aufteilung des Gerätesteckergehäuses 27 in drei Bereiche und zwar in zwei äußere Bereiche in die jeweils einer der Steckerstifte 25 und 26 mittels des Betätigungselementes 28 hineinbewegbar sind sowie einen dritten zwischen den Steckern 25 und 26 vorgesehenen Bereich in dem das Betätigungselement 28 sowie die Feder 29 angeordnet sind. Zur besseren Positionierung und Führung der Feder 29 ist beispielsweise ein Federführungsbolzen 38 an der Rückwand 10 des Gerätesteckergehäuses 27 angeformt.

Fig. 5 zeigt einen Schnitt A-A durch den Gerätestecker 8 nach Fig. 4. Das Gerätestekkergehäuse 27 besteht nach diesem Ausführungsbeispiel aus einem schubladenartigen Unterteil 32 mit einer einsetzbaren bzw. herausnehmbaren Rückwand 10 sowie einer aufsetzbaren Deckelwand 33 in der beispielsweise zwei Arretierungsstellungen 34 und 35 zur Arretierung des Betätigungselementes 28 eingeformt sind. Die Steckerstifte 25 und 26 sind mit einem Steckerstiftschieber 37 fest verbunden. Der Steckerstiftschieber 37 ist mit dem Betätigungselemente 28 gekoppelt, wobei eine zwischen dem Steckerstiftschieber 37 und dem Betätigungselement 28 vorgesehene Feder 36 das Betätigungselement 28 vom Steckerstiftschieber 37 weg zur Arretierung in jeweils eine der Arretierungsstellungen 34 oder 35 gebildet durch in der Deckelwand 33 vorgesehene Vertiefungen drückt. Zwischen der Rückwand 10 und dem Steckerstiftschieber 37 ist eine Feder 29 vorgesehen, die bei Entriegelung des Betätigungselementes 28 aus der Vertiefung der Arretierungsstellung 34 den Steckerstiftschieber 37 und somit die mit diesem fest verbundenen Steckerstifte 25, 26 aus dem Gerätesteckergehäuse 27 herausbewegt, bis das Betätigungselement 28 nach Erreichen der Vertiefung der weiteren Arretierungsstellung 35 unter Einwirkung der Feder 36 in diese Vertiefung einrastet. Die Arretierung der Steckerstifte 25 und 26 über den Steckerstiftschieber 37 sowie die Einrastung des Betätigungselementes 28 in die Vertiefung der Arretierungsstellung 35 gewährleistet einen sicheren Halt für die Steckerstifte 25 und 26 außerhalb des Gerätesteckergehäuses 27 und somit ein sicheres Einführen der Steckerstifte 25 und 26 in entsprechende Steckeröffnungen einer elektrische Spannung führenden Gerätesteckdose, - hier nicht dargestellt -.

Fig. 6 zeigt eine perspektivische Darstellung des Gehäuses 3 mit einer von dem U-förmigen Rahmen 4 abgenommenen zweiten Gehäuseschale 6 - siehe Fig. 3 - sowie einem aus der ersten Gehäuseschale 5 herausragenden Gerätestecker 8. Durch das offengelegte Gehäuse 3 ist die Rückseite der mit einer Speicherzellenladeschaltung bestückten Leiterplatte 16 einschließlich der daran vorgesehenen elektrischen Kontakte 30 und 31 sichtbar. Die elektrischen Kontakte 30 und 31 finden sich in Kontakt mit den aus der Rückwand 10 des Gerätesteckergehäuses 27 herausragenden elektrischen Kontakten 11 und 12 des Gerätesteckers 8. An den beiden Schmalseiten des Gerätesteckergehäuses 27 sind benachbart zu den beiden Lagerbolzen 21, 22 - siehe Fig. 4 - Arretierungselemente 40 und 41 angeformt, die in der jeweiligen Endstellung des Gerätesteckers 8 - wie diese einerseits in Fig. 1 und andererseits in Fig. 3 dargestellt sind - in jeweils entsprechend vorgesehene Vertiefungen 42, 43, 44, 45 einrasten, um den Gerätestecker 8 entweder innerhalb der Gerätesteckeraufnahmekammer 7 oder in einem aus der Gerätesteckeraufnahmekammer 7 herausgeschwenkten Zustand zu arretieren. Weitere Einzelheiten dieser Arretierung des Gerätesteckers 8 ergeben sich aus den Fig. 7 und 8.

Fig. 7 zeigt einen Querschnitt durch den Gerätestecker 8 und den daran angeformten Arretierungselementen 40 und 41 sowie durch den U-förmigen Rahmen 4 mit der mit diesem Rahmen gekoppelten ersten Gehäuseschale 5 und zweiten Gehäuseschale 6. An der zweiten Gehäuseschale 6 sind zwei Lagerarme 19 und 20 mit nutenartigen Vertiefungen 42, 43, 44 und 45 angeformt - siehe Fig. 8 -. Der Abstand der Vertiefungen 42 und 43 in dem Lagerarm 20 sowie der Abstand der Vertiefungen 44 und 45 in dem Lagerarm 19 ist derart getroffen, daß mittels der Schwenkbewegung des Gerätesteckers 8 um die Lagerbolzen 21 und 22 die Arretierungselemente 40 und 41 von den Vertiefungen 42 und 44 in Eingriff mit den Vertiefungen 43 und 45 sowie bei einer Schwenkbewegung in umgekehrter Richtung von den Vertiefungen 43 und 45 in die Vertiefungen 42 und 44 gelangen, um den Gerätestecker 8 in jeder der aufgezeigten Raststellung zu sichern.

Fig. 10 zeigt eine weitere perspektivische Darstellung des Gehäuses 3 nach Fig. 2, die bis auf das an der Wand 71 vorgesehene Entriegelungselement 70 identisch ist mit der Darstellung nach Fig. 2 Das Entriegelungselement 70 ist als eine von der Wand 71 oder von einer Leiterplatte abstehende, teilweise abgerundete Leiste ausgebildet - siehe Fig. 11 -. Die Abrundung der Leiste erleichtert das Zusammenwirken der Leiste mit dem zu entriegelnden Betätigungselement 28 im Verlauf der Schwenkbewegung des Gerätestekkers 8 in die Gerätesteckeraufnahmekammer 7 hinein. Die Lagerbolzen 21, 22 des Gerätesteckergehäuses 27 sind in einem Abstand A zur Stirnseitenwand 73 und in einem Abstand C zur Stirnseitenwand 10 vorgesehen - siehe Fig. 4 , wodurch bei Ausübung eines Betätigungsdruckes auf die durch den Abstand C gebildete Gehäusefläche, das Gerätesteckergehäuse 27 aus der Gerätesteckeraufnahmekammer 7 herausschwenkt. Das beim Schwenken des Gerätesteckergehäuses 27 in die Gerätesteckeraufnahmekammer 7 hinein mittels des Entriegelungselementes 70 entriegelte Betätigungselement 28 gewährleistet, daß der Druck der zusammengedrückten Feder 29 auf die Steckerstifte 25,26 übertragen wird und diese Steckerstifte 25,26 in Anlage an der Wand 72 der Gerätesteckeraufnahmekammer 7 hält. Die Steckerstifte 25,26 gleiten im Verlauf der Schwenkbewegung des Gerätesteckers 8 aus der Gerätesteckeraufnahmekammer 7 an der Wand 72 bis zur Freigabe entlang und bewegen sich nach Freigabe unter der Einwirkung des Druckes der Feder 29 schlagartig in die vorgesehene zweite Arretierungsstellung 35 die zugleich als Gebrauchsstellung dient.

Die Gehäuseschmalseiten 50, 51 des Gerätesteckers 8 sind zumindest über einen aus der äußeren Kontur des Gehäuses 3 herausragenden Erstreckungsbereich E - siehe Fig. 1, 3 und 7 - keilförmig ausgebildet. Diese Formgebung dient dem besseren Halt eines mit runden Steckerstiften ausgestatteten Gerätesteckers und dem mit diesem verbundenen Elektrogerät innerhalb einer elektrischen Spannung führenden Gerätesteckdose, die zumindest teilweise mit auf die äußere Gerätesteckerform angepaßte Halteelementen ausgestaltet ist -nicht dargestellt-.

## Patentansprüche

1. Elektrogerät für den persönlichen Bedarf, wie z.B. Trockenrasierapparat, Haarschneidemaschine oder Epiliergerät, mit einem Gehäuse (3) zur Aufnahme eines Elektromotors (18), einer Speicherzellenladeschaltung (15) und mit mindestens einer mit dem Elektromotor verbindbaren aufladbaren Speicherzelle (17), sowie mit einer Gerätesteckeraufnahmekammer (7), in der ein Steckerstifte (25, 26) aufweisender Gerätestecker (8) schwenkbar gelagert ist, wobei die Steckerstifte (25, 26) in einem die Steckerstifte umgebenden Gerätesteckergehäuse (27) bewegbar gelagert sind, daß das Gerätesteckergehäuse (27) mit darin parallel zu einer Breitseite (B) des Gehauses (3) erstreckenden Steckerstiften (25, 26) aus der Gerätesteckeraufnahmekammer (7) heraus und hinein schwenkbar angeordnet ist und daß in einem aus einer der Breitseiten (B) des Gehäuses (3) herausgeschwenkten Zustand des Gerätesteckers (8), die parallel nebeneinander angeordneten Steckerstifte (25, 26) mittels eines im Gerätesteckergehäuse (27) bewegbar angeordneten Betätigungselementes (28) aus dem Gerätesteckergehäuse (27) heraus bzw. hineinbewegbar vorgesehen sind.

2. Elektrogerät nach Anspruch 1, **dadurch gekennzeichnet,** daß im Gerätesteckergehäuse (27) wenigstens eine Arretierungsstellung (34, 35) für die Steckerstifte (25, 26) vorgesehen ist.

3. Elektrogerät nach Anspruch 2, **dadurch gekennzeichnet,** daß die Steckerstifte (25, 26) mittels einer Arretierungsstellung (34) innerhalb des Gerätesteckergehäuses (27) gehalten sind.

4. Elektrogerät nach Anspruch 2, **dadurch gekennzeichnet,** daß die Steckerstifte (25, 26) mittels einer Arretierungsstellung (35) außerhalb des Gerätesteckergehäuses (27) gehalten sind.

5. Elektrogerät nach einem der vorhergehenden Ansprüche, **dadurch gekennzeichnet,** daß die Steckerstifte (25, 26) von wenigstens einer Feder (29) beaufschlagbar sind.

6. Elektrogerät nach Anspruch 5, **dadurch gekennzeichnet,** daß die Feder (29) zwischen einer Rückwand (10) des Gerätesteckergehäuses (27) sowie einem mit den Steckerstiften (25, 26) fest verbundenen Steckerstiftschieber (37) angeordnet ist.

7. Elektrogerät nach Anspruch 5, **dadurch gekennzeichnet,** daß der Steckerstiftschieber (37) über ein Betätigungselement (28) von einer Arretierungsstellung (34) in eine weitere Arretierungsstellung (35) und zurück bewegbar ist.

8. Elektrogerät nach Anspruch 7, **dadurch gekennzeichnet,** daß das Betätigungselement (28) von einer Feder (36) in der jeweiligen Arretierungsstellung (34, 35) gehalten ist.

9. Elektrogerät nach einem der vorhergehenden Ansprüche, **dadurch gekennzeichnet,** daß am Gerätesteckergehäuse (27) wenigstens ein Arretierungselement (40, 41) und für jedes Arretierungselement (40, 41) am Gehäuse zwei Rastelemente (42, 43; 44, 45) vorgesehen sind, für die Begrenzung der Schwenkbewegung des Gerätesteckers (8) aus dem Gehäuse (3) heraus sowie in das Gehäuse (3) hinein.

10. Elektrogerät nach einem der vorhergehenden Ansprüche, **dadurch gekennzeichnet,** daß der Gerätestecker (8) mittels zweier Lagerbolzen (21, 22) schwenkbar in der Gerätesteckeraufnahmekammer (7) gelagert ist.

11. Elektrogerät nach Anspruch 10, **dadurch gekennzeichnet,** daß das Schwenklager für die Lagerbolzen (21, 22) durch korrespondierende halbrunde Ausnehmungen (60, 61) in einer ersten und einer zweiten Gehäuseschale (5, 6) des Gehäuses (3) gebildet ist.

12. Elektrogerät nach Anspruch 10 oder Anspruch 11, **dadurch gekennzeichnet,** daß die beiden Lagerbolzen (21,22) jeweils in einem Abstand (A,B) zu einer jeden Stirnseitenwand (10, 73) des Gerätesteckers (8) vorgesehen sind.

13. Elektrogerät nach einem der vorhergehenden Ansprüche, **dadurch gekennzeichnet,** daß jeder Steckerstift (25, 26) über einem elektrischen Kontakt (11, 12) im Verlauf der Schwenkbewegung des Gerätesteckers (8) aus der Gerätesteckeraufnahmekammer (7) heraus mit einem elektrischen Kontakt (30, 31) der Speicherzellenladeschaltung (15) koppelbar ist.

14. Elektrogerät nach einem der vorhergehenden Ansprüche, **dadurch gekennzeichnet,** daß die Steckerstifte (25, 26) rund ausgebildet sind.

15. Elektrogerät nach einem der vorhergehenden Ansprüche, **dadurch gekennzeichnet,** daß die Steckerstifte (25, 26) blattartig ausgebildet sind.

16. Elektrogerät nach einem der vorhergehenden Ansprüche, dadurch gekennzeichnet, daß das Betätigungselement (28) in einer Arretierungsstellung (34) gegen ein im Gehäuse (3) vorgesehenes Entriegelungselement (70) bewegbar ist.

17. Elektrogerät nach einem der vorhergehenden Ansprüche, dadurch gekennzeichnet, daß beim Schwenken des Gerätesteckergehäuses (27) in die Gerätesteckeraufnahmekammer (7) hinein, die Steckerstifte (25,26) mittels des auf das Betätigungselementes (28) einwirkenden Entriegelungselementes (70) entriegelbar ist.

18. Elektrogerät nach Anspruch 17, dadurch gekennzeichnet, daß die Steckerstifte (25,26) von der Feder (29) in Anlage an einer Wand (71) der Gerätesteckeraufnahmekammer (7) gehalten sind.

19. Elektrogerät nach einem der vorhergehenden Ansprüche, dadurch gekennzeichnet, daß die entriegelten Steckerstifte (25,26) beim Schwenken des Gerätesteckers (8) in die Gebrauchsstellung von der Feder (29) automatisch aus dem Gerätesteckergehäuse (27) heraus in eine Arretierungsstellung (35) bewegt werden.

20. Elektrogerät nach einem der vorhergehenden Ansprüche, dadurch gekennzeichnet, daß das Entriegelungselement (70) an einer Wand (71) des Gehäuses vorgesehen ist.

21. Elektrogerät nach einem der vorhergehenden Ansprüche, dadurch gekennzeichnet, daß das Entriegelungselement (70) an einer Leiterplatte (16) im Gehäuse (3) vorgesehen ist.

22. Elektrogerät nach einem der vorhergehenden Ansprüche, dadurch gekennzeichnet, daß das Entriegelungselement (70) als hervorstehende, abgerundete Leiste ausgebildet ist.

## Claims

1. An electric appliance for personal use such as a dry shaving apparatus, a hair cutting machine or epilator, having a housing (3) to accommodate an electric motor (18), a storage cell charging circuitry (15), at least one rechargeable storage cell (17) designed to be connected to the electric motor, and a connector compartment (7) in which a connector (8) equipped with connector pins (25, 26) is pivotally mounted, wherein the connector pins (25, 26) are movably carried in a connector housing (27) surrounding the connector pins, wherein the connector housing (27) with the connector pins (25, 26), which extend therein parallel to a broad side (B) of the housing (3), is arranged for pivotal movement out of and into the connector compartment (7), and wherein, with the connector (8) in a position in which it is pivoted out of one of the broad sides (B) of the housing (3), provision is made for the connector pins (25, 26) in parallel side-by-side arrangement to be movable out of and into the connector housing (27) by means of an actuating element (28) movably disposed in the interior of the connector housing (27).

2. The electric appliance as claimed in claim 1, **characterized in that** provision is made inside the connector housing (27) for at least one locking position (34, 35) for the connector pins (25, 26).

3. The electric appliance as claimed in claim 2, **characterized in that** the connector pins (25, 26) are held inside the connector housing (27) in a locking position (34).

4. The electric appliance as claimed in claim 2, **characterized in that** the connector pins (25, 26) are held outside the connector housing (27) in a locking position (35).

5. The electric appliance as claimed in any one of the preceding claims, **characterized in that** the connector pins (25, 26) are adapted to be acted upon by at least one spring (29).

6. The electric appliance as claimed in claim 5, **characterized in that** the spring (29) is arranged between a rear wall (10) of the connector housing (27) and a connector pin pusher (37) fixedly connected to the connector pins (25, 26).

7. The electric appliance as claimed in claim 5, **characterized in that** the connector pin pusher (37) is movable from one locking position (34) into a further locking position (35) and back again by means of an actuating element (28).

8. The electric appliance as claimed in claim 7, **characterized in that** the actuating element (28) is held in the respective locking position (34, 35) by a spring (36).

9. The electric appliance as claimed in any one of the preceding claims, **characterized in that** the connector housing (27) is equipped with at least one locking element (40, 41), and that for each locking element (40, 41) two latching elements (42, 43; 44, 45) are provided on the housing in order to limit the pivoting movement of the connector (8) out of the housing (3) and into the housing (3).

10. The electric appliance as claimed in any one of the preceding claims, **characterized in that** the connector (8) is pivotally mounted in the connector compartment (7) by means of two bearing pins (21, 22).

11. The electric appliance as claimed in claim 10, **characterized in that** the pivot bearing for the bearing pins (21, 22) is formed by corresponding semi-circular recesses (60, 61) in a first and a second shell (5, 6) of the housing (3).

12. The electric appliance as claimed in claim 10 or claim 11, **characterized in that** the two bearing pins (21, 22) are each positioned a distance (A, B) from each end wall (10, 73) of the connector (8).

13. The electric appliance as claimed in any one of the preceding claims, **characterized in that** each connector pin (25, 26) is connectable to an electric contact (30, 31) of the storage cell charging circuitry (15) via an electric contact (11, 12) while the connector (8) is pivoted out of the connector compartment (7).

14. The electric appliance as claimed in any one of the preceding claims, **characterized in that** the connector pins (25, 26) are of a round configuration.

15. The electric appliance as claimed in any one of the preceding claims, **characterized in that** the connector pins (25, 26) are of a blade-shaped configuration.

16. The electric appliance as claimed in any one of the preceding claims, **characterized in that** the actuating element (28) is movable in one locking position (34) against an unlocking element (70) provided in the housing (3).

17. The electric appliance as claimed in any one of the preceding claims, **characterized in that** the connector pins (25, 26) are capable of being unlocked by means of the unlocking element (70) acting on the actuating element (28) when the connector housing (27) is pivoted into the interior of the connector compartment (7).

18. The electric appliance as claimed in claim 17, **characterized in that** the connector pins (25, 26) are held by the spring (29) in abutting engagement with a wall (71) of the connector compartment (7).

19. The electric appliance as claimed in any one of the preceding claims, **characterized in that** the unlocked connector pins (25, 26) are moved by the spring (29) automatically out of the connector housing (27) into a locking position (35) when the connector (8) is pivoted into its operating position.

20. The electric appliance as claimed in any one of the preceding claims, **characterized in that** the unlocking element (70) is positioned on a wall (71) of the housing.

21. The electric appliance as claimed in any one of the preceding claims, **characterized in that** the unlocking element (70) is positioned on a printed-circuit board (16) in the housing (3).

22. The electric appliance as claimed in any one of the preceding claims, **characterized in that** the unlocking element (70) is configured as a protruding, rounded ledge.

## Revendications

1. Appareil électrique à usage personnel, comme par exemple rasoir électrique, tondeuse à cheveux ou épilateur, comportant un boîtier (3) destiné à recevoir un moteur électrique (18), un circuit (15) de charge de cellule d'accumulateur et au moins unc cellule d'accumulateur (17) rechargeable susceptible d'être reliée au moteur électrique, ainsi qu'une chambre de réception (7) pour un connecteur d'appareil, dans laquelle un connecteur d'appareil (8) présentant des fiches de connexion (25, 26) est monté à pivotement, caractérisé en ce que les fiches de connexion (25, 26) sont montées dans un boîtier (27) de connecteur d'appareil entourant les fiches de connexion, en ce que le boîtier (27) de connecteur d'appareil, avec les fiches de connexion (25, 26) s'étendant à l'intérieur de celui-ci parallèlement à un côté large (B) du boîtier (3), est agencé à pivotement vers l'extérieur et vers l'intérieur de la chambre de réception (7) du connecteur d'appareils et en ce que dans un état du connecteur d'appareil (8) pivoté vers l'extérieur de l'un des côtés larges (B) du boîtier (3), les fiches de connexion (25, 26) agencées parallèles l'une à côté de l'autre sont prévues de manière à pouvoir être déplacées vers l'extérieur ou vers l'intérieur du boîtier (27) du connecteur d'appareils respectivement, au moyen d'un élément d'actionnement (28) agencé mobile dans le boîtier (27) du connecteur d'appareil.

2. Appareil électrique selon la revendication 1, caractérisé en ce que dans le boîtier (27) du connecteur d'appareil est prévue au moins une position d'arrêt (34, 35) pour les fiches de connexion (25, 26).

3. Appareil électrique selon la revendication 2, caractérisé en ce que les riches de connexion (25, 26) sont maintenues au moyen d'une position d'arrêt (34) à l'intérieur du boîtier (27) du connecteur d'appareil.

4. Appareil électrique selon la revendication 2, caractérisé en ce que les fiches de connexion (25, 26) sont maintenues au moyen d'une position d'arrêt (35) à l'extérieur du boîtier (27) du connecteur d'appareil.

5. Appareil électrique selon l'une quelconque des revendications précédentes, caractérisé en ce que les fiches de connexion (25, 26) sont susceptibles d'être sollicitées par au moins un ressort (29).

6. Appareil électrique selon la revendication 5, caractérisé en ce que le ressort (29) est agencé entre une paroi postérieure (10) du boîtier (27) de connecteur d'appareil et un poussoir (37) de fiches de connexion relié solidaire avec les fiches de connexion (25, 26).

7. Appareil électrique selon la revendication 5, caractérisé en ce que le poussoir (37) de fiches de connexion peut être déplacé par un élément d'actionnement (28) depuis une position d'arrêt (34) jusque dans une autre position d'arrêt (35) et en retour.

8. Appareil électrique selon la revendication 7, caractérisé en ce que l'élément d'actionnement (28) est maintenu par un ressort (36) dans la position d'arrêt respective (34, 35).

9. Appareil électrique selon l'une quelconque des revendications précédentes, caractérisé en ce qu'au moins un élément d'arrêt (40, 41) est prévu sur le boîtier (27) du connecteur d'appareil et, pour chaque élément d'arrêt (40, 41), deux éléments d'enclenchement (42, 43 ; 44, 45) sont prévus sur le boîtier, pour limiter le mouvement de pivotement du connecteur d'appareil (8) vers l'extérieur ainsi que vers l'intérieur du boîtier (3).

10. Appareil électrique selon l'une quelconques des revendications précédentes, caractérisé en ce que le connecteur d'appareil (8) est monté à pivotement dans la chambre de réception (7) du connecteur d'appareil au moyen de deux goujons de montage (21, 22).

11. Appareil électrique selon la revendication 10, caractérisé en ce que le palier de pivotement pour les goujons de montage (21, 22) est formé par des évidements (60, 61) semi-circulaires correspondants dans une première et dans une seconde coque (5, 6) du boîtier (3).

12. Appareil électrique selon l'une ou l'autre des revendications 10 et 11, caractérisé en ce que les deux goujons de montage (21, 22) sont prévus chacun à une distance (A, B) de chacune des parois frontales (10, 73) du connecteur d'appareil (8).

13. Appareil électrique selon l'une quelconque des revendications précédentes caractérisé en ce que chaque fiche de connexion (25, 26) est susceptible d'être accouplée par l'intermédiaire d'un contact électrique (11, 12) à un contact électrique (30, 31) du circuit (15) pour la charge de la cellule d'accumulateur, au cours d'un mouvement de pivotement dit connecteur d'appareil (8) vers l'extérieur de la chambre de réception (7) du connecteur d'appareil.

14. Appareil électrique selon l'une quelconque des revendications précédentes, caractérisé en ce que les fiches de connexion (25, 26) sont réalisées sous forme arrondie.

15. Appareil électrique selon l'une quelconque des revendications précédentes, caractérisé en ce que les fiches de connexion (25, 26) sont réalisées en forme de larmes.

16. Appareil électrique selon l'une quelconque des revendications précédentes, caractérisé en ce que l'élément d'actionnement (28) est déplaçable dans une position d'arrêt (34) à l'encontre d'un élément de déverrouillage (70) prévu dans le boîtier (3).

17. Appareil électrique selon l'une quelconque des revendications précédentes, caractérisé en ce que lors du pivotement du boîtier (27) du connecteur d'appareil vers l'intérieur de la chambre de réception (7) du connecteur d'appareil, les fiches de connexion (25, 26) sont susceptibles d'être déverrouillées au moyen de l'élément de déverrouillage (70) agissant sur l'élément d'actionnement (28).

18. Appareil électrique selon la revendication 17, caractérisé en ce que les fiches de connexion (25, 26) sont maintenues par le ressort (29) en contact sur une paroi (71) de la chambre de réception (7) du connecteur d'appareil.

19. Appareil électrique selon l'une quelconque des revendications précédentes, caractérisé en ce que lors du pivotement du connecteur d'appareil (8) dans la position d'utilisation, les fiches de connexion (25, 26) déverrouillées sont déplacées automatiquement par le ressort (29) vers l'extérieur du boîtier (27) du connecteur d'appareil dans une position d'arrêt (35).

20. Appareil électrique selon l'une quelconque des revendications précédentes, caractérisé en ce que l'élément de déverrouillage (70) est prévu sur une paroi (71) du boîtier.

21. Appareil électrique selon l'une quelconque des revendications précédentes, caractérisé en ce que l'élément de déverrouillage (70) est prévu sur une plaque à circuits imprimés (16) dans le boîtier (3).

22. Appareil électrique selon l'une quelconque des revendications précédentes, caractérisé en ce que l'élément de déverrouillage (70) est réalisé sous forme d'une barrette arrondie en saillie.
